# EUROPÄISCHE PATENTSCHRIFT

(11) **EP 0 648 539 B1**
(45) Veröffentlichungstag und Bekanntmachung des Hinweises auf die Patenterteilung: **07.07.1999**
(21) Anmeldenummer: 94114845.4
(22) Anmeldetag: 21.09.1994
(51) Int. Cl.: B02C 21/00, B02C 23/12

(54) **Umlaufmahlanlage**
Closed circuit grinding plant
Installation de broyage en circuit fermé

(30) Priorität: 13.10.1993 DE 4334904
(43) Veröffentlichungstag der Anmeldung: 19.04.1995
(73) Patentinhaber: DEUTZ Aktiengesellschaft, 51063 Köln (DE)
(72) Erfinder: Klingbeil, Lothar, D-50109 Köln (DE)

(56) Entgegenhaltungen:
- DE-A- 3 744 163
- DE-A- 3 915 432
- FR-A- 2 616 359

## Beschreibung

Die Erfindung betrifft eine Umlaufmahlanlage (Kreislaufmahlanlage) mit einer Hochdruck-Walzenpresse mit Gutbettzerkleinerung des Aufgabegutes und mit nachgeschaltetem Desagglomerator/Sichter, dessen Grieße (Sichtergrobgut) zur Walzenpresse rezirkuliert werden.

Man hat in den letzten Jahren erhebliche Anstrengungen unternommen, Rohrmühlen bzw. Kugelmühlen durch andere Mahlprozesse möglichst vollständig zu ersetzen. So ist ein Verfahren zur Zerkleinerung bzw. Mahlung spröden Mahlgutes bekannt (EP-B-0 084 383, Fig. 3 und 4), bei dem das Mahlgut im Walzenspalt einer Hochdruck-Walzenpresse unter hohem Druck gepreßt wird, was teils zur Partikelzerstörung, teils zur Erzeugung von Anrissen im Partikelinneren führt und sich sichtbar in der Bildung von Agglomeraten (sogenannten Schülpen) äußert. Weil die einzelnen Partikel des Mahlgutes im Bereich des engsten Walzenspältes der Hochdruck-Walzenpresse in einem Gutbett, d. h. in einer zwischen zwei Flächen zusammengedrückten Materialschüttung gegenseitig zerquetscht werden, spricht man hierbei von der sogenannten Gutbettzerkleinerung. Die aus der Hochdruck-Walzenpresse kommenden Gutagglomerate lassen sich mit vergleichsweise geringem Energieaufwand desagglomerieren bzw. auflösen und sie werden dann einem Sichter aufgegeben, dessen Grieße vollständig zur Hochdruck-Walzenpresse rezirkuliert werden. Infolge der Anwendung des hohen Preßdruckes in der Hochdruck-Walzenpresse und der Zerstörung des Korngefüges enthalten die aus der Walzenpresse kommenden Gutagglomerate bereits fertig feines Gut, das aus dem Sichter der Kreislaufmahlanlage zusammen mit der Sichtluft abgezogen wird. Dieses bekannte Fertigmahlsystem, das ein Fertigprodukt herstellen kann, ohne daß der Hochdruck-Walzenpresse eine Kugelmühle nachgeschaltet ist, ist allerdings durch eine hohe Gutkreislaufrate gekennzeichnet, d. h. die vom Sichter zur Walzenpresse rezirkulierte Grießemenge ist groß, was einen groß gebauten Sichter sowie eine große Hochdruck-Walzenpresse bedingt, deren Durchsatzleistung in t/h in der Praxis aber auf einen bestimmten Wert begrenzt ist. Außerdem ist die bekannte Umlaufmahlanlage in der Variierung der jeweils gewünschten Produktqualität wie Kornfeinheit, Kornverteilung etc. beschränkt, es lassen sich z. B. nicht gleichzeitig zwei verschieden feine Fertigprodukte desselben Gutmaterials wie z. B. Zements herstellen.

Es ist auch bekannt (DE-A-39 19 416), zwei Gutbettzerkleinetungs-Hochdruck-Walzenpressen parallel zu schalten, in den beiden Walzenpressen unterschiedliche mahlbare bzw. unterschiedlich harte Gutmaterialien wie Zementrohmehlkomponenten zu behandeln und die Gutausträge beider Walzenpressen zu einem gemeinsamen Sichter zu führen, aus dem ein einziges Fertigprodukt wie z. B. Zementrohmehl abgezogen wird. Auch mit dieser Umlaufmahlanlage ist es nicht möglich, z. B. gleichzeitig zwei verschieden feine Fertiggprodukte ein und desselben Gutmaterials herzustellen.

Der Erfindung liegt die Aufgabe zugrunde, eine insgesamt durch einen niedrigen spezifischen Energiebedarf gekennzeichnete Umlaufmahlanlage mit Anwendung eines Hochdruck-Walzenpressensystems zu schaffen, das hinsichtlich der erzeugten Produktqualität sehr variierbar ist und das z. B. in der Lage ist, gleichzeitig wenigstens zwei verschieden feine Fertigproduktes desselben Gutmaterials herzustellen, ohne daß hohe Gutkreislaufraten und der Einsatz von Rohrmühlen oder anderen Feinzerkleinerungsmühlen erforderlich sind.

Diese Aufgabe wird gemäß der Erfindung mit den Maßnahmen des Kennzeichnungsteils des Anspruchs 1 gelöst.

Charakteristisch für die erfindungsgemäße Umlaufmahlanlage ist die Hintereinanderschaltung wenigstens zweier Mahlkreisläufe, von denen jeder eine Hochdruck-Walzenpresse und einen Sichter umfaßt. Der Gutkreislauf im ersten Mahlkreislauf wird dadurch entlastet, daß das aus dem Sichter des ersten Mahlkreislaufes abgezogene Feingut/Mittelgut mit oder ohne dem Sichtluftstrom in den zweiten Mahlkreislauf eingebracht wird. So wird z. B. der aus dem Sichter des ersten Mahlkreislaufes abgezogene Sichtluftstrom, der mit Feingut und Mittelgut beladen ist, direkt in den Sichter des zweiten Mahlkreislaufes eingeführt, dem abluftseitig ein Abscheider und Saugzuggebläse nachgeschaltet ist. Es besteht aber auch die Möglichkeit, aus dem aus dem Sichter des ersten Mählkreislaufs abgezogenen Sichtluftstrom mittels eines Abscheiders das Feingut/Mittelgut abzutrennen und dieses in den zweiten Mahlkreislauf einzuführen, und zwar im Gutkreislauf des zweiten Mahlkreislaufes gesehen vor und/oder nach dem in diesem Kreislauf eingeschalteten Sichter. Jedenfalls kann aus der Verbindungsleitung der beiden Mahlkreisläufe, durch welche Mittelgut/Feingut aus dem ersten Mahlkreislauf in den zwei Mahlkreislauf überführt wird, ein Teilstrom als weniger feines Fertigprodukt ausgeschleust werden, z. B. mit einer Feinheit von 2800 cm²/g gemessen nach Blaine, während des feine Fertigprodukt aus dem Sichter des zweiten Mahlkreislaufs abgezogen wird, z. B. mit einer Feinheit von 4500 cm²/g nach Blaine. Mit der erfindungsgemäßen Umlaufmahlanlage lassen sich also mit niedrigem spezifischen Gesamtenergiebedarf gleichzeitig wenigstens zwei verschieden feine Fertigprodukte desselben Gutmaterials wie z. B. Zement herstellen. Durch Vermischung der beiden Fertigprodukte in bestimmten Mischungsverhältnissen läßt sich auch noch die Qualität des Endproduktes, z. B. die Kornverteilung des Mischproduktes beeinflussen. In der Praxis werden in der Tat verschieden feine Zemente mit bestimmten Kornverteilungen und bestimmten Anteilen von spezifischen Oberflächen benötigt, woraus sich die verschiedenen Zementqualitäten bzw. Zementsorten ergeben. Die erfindungsgemäße Umlaufmahlanlage ist in der Lage, diesen Anforderungen der Praxis mit möglichst geringem spezifischen Energiebedarf Rechnung zu tragen.

Die erfindungsgemäße Umlaufmahlanlage ist außerdem in der Lage, dem Erfordernis nach hohen Fertiggutleistungen in t/h sowie nach hohen Feinheitsgraden des (aus dem zweiten Mahlkreislauf abgezogenen) Endproduktes Rechnung zu tragen, wie es mit der Installierung nur einer einzigen Gutbettzerkleinerungs-Hochdruck-Walzenpresse nicht möglich wäre. Die beiden Sichter und Hochdruck-Walzenpressen können in ihren jeweiligen Mahlkreisläufen hinsichtlich ihrer Betriebsbedingungen jeweils optimiert werden, z. B. hinsichtlich der Walzendimensionen, Walzenoberflächenstrukturen, Walzenumfangsgeschwindigkeiten, spezifischer Druck im Walzenspalt, Walzenspaltgeometrie, spezifischer Walzenpressenbetrieb wegen feiner Materialaufgabe, Feststoffbeladungsgrad der Sichtluft usw..

Nach einem weiteren Merkmal der Erfindung kann bei der Umlaufmahlanlage außer der die beiden Sichter der beiden Mahlkreisläufe verbindenden Verbindungsleitung eine weitere Verbindungsleitung vorgesehen sein, durch welche ein Teilstrom der vom ersten Sichter zur ersten Hochdruck-Walzenpresse geführten Sichtergrieße zur zweiten Hochdruck-Walzenpresse (zweiter Mahlkreislauf) geführt ist. Mittels dieser Sichtergrießeverbindungsleitung kann der erste Mahlkreislauf mit einer bestimmten Grießemenge gezielt entlastet und mit dieser Grießemenge der zweite Mahlkreislauf gezielt belastet werden.

Die Erfindung und deren weitere Merkmale und Vorteile werden anhand der in den Figuren schematisch dargestellten Ausführungsbeispiele näher erläutert.

Es zeigt:
- Fig. 1:: die erfindungsgemäße Umlaufmahlanlage mit zwei hintereinandergeschalteten Mahlkreisläufen in einer ersten Schaltungsanordnung;
- Fig. 2:: die Umlaufmahlanlage der Fig. 1 in einer zweiten Schaltungsanordnung, und
- Fig. 3:: die Umlaufmahlanlage der Fig. 1 in einer dritten Schaltungsanordnung.

Nach Fig. 1 ist die Umlaufmahlanlage aus zwei hintereinandergeschalteten Mahlkreisläufen zusammengesetzt, von denen der erste Mahlkreislauf eine Hochdruck-Walzenpresse (10) mit nachgeschaltetem Desagglomerator/Sichter (11) und der zweite Mahlkreislauf ebenfalls eine Hochdruck-Walzenpresse (12) mit nachgeschaltetem Desagglomerator/Sichter (13) aufweisen. Beide Walzenpressen weisen jeweils zwei drehbar gelagerte, gegenläufig rotierbare und durch einen Preßwalzenspalt voneinander getrennte Walzen auf. Frischgut (14), z. B. nicht vorzerkleinerter Zementklinker, wird der Walzenpresse (10) aufgegeben und dort einer kombinierten Einzelkornzerkleinerung und Gutbettzerkleinerung unterzogen. Das im engsten Walzenspalt durch Gutbettzerkleinerung zerkleinerte Gut tritt aus dem Walzenspalt zerkleinert und gegebenenfalls teilweise agglomeriert, d. h. zu Schülpen (15) gepreßt aus, deren Anteil an bereits bis zur gewünschten Feinheit reduzierter Partikel des herzustellenden Zementes relativ hoch sein kann. Die Schülpen (15) werden über Transporteur bzw. Leitung (16) dem vorzugsweise dynamischen Sichter (11) aufgegeben, der in seinem oberen Bereich mit einem Prallzerkleinerer (17) ausgerüstet sein kann, in welchem das Schülpenmaterial (15) desagglomeriert wird, bevor es in den Sichtraum des Sichters (11) eintritt. Es besteht aber auch die Möglichkeit, dem Sichter (11) einen externen separaten Desagglomerator vorzuschalten. In dem mit eingeführter Sichtluft (18) betriebenen Sichter (11) wird aus dem desagglomerierten Gut Feingut/Mittelgut (19) zusammen mit der Sichterabluft abgeschieden, während die den Sichter (11) verlassende grobe Kornfraktion (20) [grobe Grieße] zur Walzenpresse (10) rezirkuliert wird. Es besteht auch die Möglichkeit, wenigstens einen Teilstrom des Frischgutes statt bei (14) bei (21) dem ersten Mahlkreislauf zuzuführen.

Die Feingut-/Mittelgut-Abzugsleitung (19) aus dem Sichter (11) des ersten Mahlkreislaufs führt zusammen mit der Sichtluft zum Sichter (13) des zweiten Mahlkreislaufs, in welchem das Feingut (22) vom Mittelgut (23) getrennt wird, welch letzteres der Hochdruck-Walzenpresse(12) zur Gutbettzerkleinerung zugeführt wird, aus der das Schülpenmaterial (24) über Transporteur bzw. Leitung (25) zur Desagglomerierstufe (26) des Sichters (13) rezirkuliert wird.

Im Abscheider (27) wird das in der Sichterabluft enthaltene Feingut als Fertigprodukt (A) mit einer Feinheit von z. B. 4500 cm²/g gemessen nach Blaine von der Sichterabluft abgetrennt, die über ein Saugzuggebläse (28) abgezogen und über Leitung (29, 18) zum Sichter (11) des ersten Mahlkreislaufs rezirkuliert wird. Es besteht auch die Möglichkeit, den Sichter (13) des zweiten Mahlkreislaufs über die Leitungen (30, 31) mit einer eigenen/zusätzlichen Sichtluft zu versorgen. Aus der Verbindungsleitung (19) der beiden Mahlkreisläufe zur Überführung des aus dem Sichter (11) des ersten Mahlkreislaufs abgezogenen Feinguts/Mittelguts kann über Abzweigleitungen (32) und Abscheider (33) ein Gutteilstrom als zweites weniger feines Fertigprodukt (B) mit einer Feinheit von z. B. 2800 cm²/g gemessen nach Blaine ausgeschleust werden, wobei der den Abscheider (33) verlassende Abluftstrom über Saugzuggebläse und Leitung (34) wenigstens zum Teil wieder in die Verbindungsleitung (19) eingespeist werden kann. Durch Vermischung der Fertigprodukte (A und B) sind gewünschte verschiedene Zementqualitäten herstellbar, wobei auch noch Einfluß auf die jeweils gewünschte Kornverteilung im Fertigprodukt genommen werden kann.

Beim Ausführungsbeispiel der Fig. 2 ist im Unterschied zur Fig. 1 die dortige Verbindungsleitung (19) zwischen den beiden Mahlkreisläufen durch eine Verbindungsleitung (35) ersetzt, in der das Feingut/Mittelgut zum zweiten Mahlkreislauf gefördert wird, welches in einem dem Sichter (11) nachgeschalteten Abscheider (36) von der Sichterabluft (37) abgetrennt worden ist, die von einem eigenen Saugzuggebläse (38) in einem eigenen Kreislauf zum Sichter (11) rezirkuliert wird. Das Feingut/Mittelgut (35) aus dem ersten Mahlkreislauf wird über Leitung (39 und/oder 40) in den zweiten Mahlkreislauf eingeführt, und zwar in die Gutzuführungsleitung und/oder in die Gutabzugsleitung des Desagglomerators/Sichters (26, 13). Der Sichter (13) des zweiten Mahlkreislaufs ist ebenfalls mit einer eigenen Sichtluftrezirkulierungsleitung (41) ausgestattet, wobei die Sichtluftrezirkulierung vom Saugzuggebläse (28) bewerkstelligt wird. Auch beim Ausführungsbeispiel der Fig. 2 können die gleichzeitig gewonnenen Fertigprodukte (A und B) jeweils miteinander vermischt werden, um ganz bestimmte gewünschte Fertigproduktqualitäten zu erzeugen. Im übrigen sind gleiche Teile bei den Ausführungsbeispielen der Fig. 1, 2 sowie auch 3 mit gleichen Bezugsziffern versehen.

Bei der erfindungsgemäßen Umlaufmahlanlage gemäß Ausführungsbeispiel der Fig. 3 ist eine die beiden Mahlkreisläufe verbindende zusätzliche Verbindungsleitung (42) vorhanden, durch welche ein Teilstrom der vom ersten Sichter (11) zur ersten Hochdruck-Walzenpresse (10) geführten Sichtergrieße (20) [grobe Grieße] durch Zusammenführung mit den Grießen (23) aus dem zweiten Sichter (13) über Leitung (43) zur zweiten Hochdruck-Walzenpresse (12) geführt wird. Mit dieser Lösung kann auch auf jeweils gewünschte Gutkreislaufraten sowie Kornverteilungen im Aufgabegut für optimiertes Laufverhalten der Walzenpresse im ersten Mahlkreislauf sowie auch im zweiten Mahlkreislauf gezielt Einfluß genommen werden.

## Patentansprüche

1. Umlaufmahlanlage mit einer Hochdruck-Walzenpresse (10) mit Gutbettzerkleinerung des Aufgabgegutes und mit nachgeschaltetem Desagglomerator/Sichter (17, 11), dessen Grießeaustragsleitung (20) in die Walzenpresse (10) einmündet,
dadurch gekennzeichnet, daß dem ersten Mahkreislauf wenigstens ein zweiter Mahlkreislauf ebenfalls mit Hochdruck-Walzenpresse (12) und Desagglomerator/Sichter (26, 13) nachgeschaltet ist in der Weise, daß die Feingut-/Mittelgut-Abzugsleitung (19 bzw. 35) aus dem Sichter (11) des ersten Mahlkreislaufs in den Sichter (13) des zweiten Mahlkreislaufs einmündet, wobei die Grießeaustragsleitung (23) des zweiten Sichters (13) in die zweite Hochdruck-Walzenpresse (12) einmündet und die Feingutabzugsleitung (22, A) des zweiten Mahlkreislaufs aus der Umlaufmahlanlage herausgeführt ist.

2. Umlaufmahlanlage nach Anspruch 1, dadurch gekennzeichnet, daß aus der Verbindungsleitung (19 bzw. 35) der beiden Mählkreisläufe zur Überführung des aus dem Sichter (11) des ersten Mahlkreislaufs abgezogenen Feinguts/Mittelguts ein Teilstrom als zweites weniger feines Fertigprodukt (B) ausschleusbar ist.

3. Umlaufmahlanlage nach den Ansprüchen 1 oder 2, gekennzeichnet durch eine die beiden Mahlkreisläufe verbindende (zusätzliche) Verbindungsleitung (42), durch welche ein Teilstrom der vom ersten Sichter (11) zur ersten Hochdruck-Walzenpresse (10) geführten Sichtergrieße (20) zur zweiten Hochdruck-Walzenpresse (12) geführt ist.

## Claims

1. A closed circuit milling installation with a high pressure roller press (10) with material bed pulverising of the charge and with a following dis-agglomerator/classifier (17, 11), whose granular output feed (20) opens into the roller press (10),
characterised in that at least one further- milling circuit is connected after the first milling circuit, similarly with a high pressure roller press (12) and dis-agglomerator/classifier (26, 13), in a manner such that the fine material /medium material extraction channel (19 or 35) from the classifier (11) of the first milling circulation opens into the classifier (13) of the second milling circuit, whereby the granular extraction channel (23) of the second classifier (13) opens into the second high pressure roller press (12) and the fine material extraction channel (22, A) of the second milling circuit is taken out of the recirculating milling installation.

2. A closed circuit milling installation according to Claim 1,
characterised in that from the connecting channel (19 or 35) of the two milling circuits for the transfer of the fine material/medium material drawn off from the classifier (11) of the first milling circuit, a partial stream can be let out as a second, less fine completed product (B).

3. A closed circuit milling installation according to Claim 1 or Claim 2,
characterised in that a (additional) connecting channel (42) joining the two milling circuits, through which is taken a partial stream of the classified granules (20) from the first classifier (11) to the first high pressure roller press (10), is taken to the second high pressure roller press (12).

## Revendications

1. Installation de broyage en circuit fermé comprenant une presse à cylindre à haute pression (10) avec réduction du lit de produit du produit d'entrée suivie d'un séparateur-désagglomérateur (17, 11) dont la sortie des granulés (20) débouche dans la presse à cylindres (10),
caractérisée en ce que
le premier circuit de broyage est suivi d'au moins un second circuit de broyage également avec une presse à cylindres à haute pression (12) et un séparateur/désagglomérateur (26, 13) de façon que la conduite d'extraction de produit fin/produit moyen (19, 35) du séparateur (11) du premier circuit de broyage débouche dans le séparateur (13) du second circuit de broyage, la conduite de sortie de granulés (23) du second séparateur (13) débouchant dans la seconde presse à cylindres à haute pression (12) et la conduite de sortie de produit fin (22, A) du second circuit de broyage sortant de l'installation de broyage.

2. Installation de broyage en circuit fermé selon la revendication 1,
caractérisée en ce que
de la conduite de liaison (19, 35) des deux circuits de broyage, pour transférer le produit fin/produit moyen extrait du séparateur (11) du premier circuit de broyage, on dérive un flux partiel comme second produit terminé moins fin (B).

3. Installation de broyage en circuit fermé selon les revendications 1 ou 2,
caractérisée par
une conduite de liaison (42) qui relie (en plus) les deux circuits de broyage et qui fournit des grains de séparateur (20) à la seconde presse à cylindres à haute pression (12) en provenance d'un flux partiel conduit du premier séparateur (11) vers la presse à cylindres à haute pression (10).
